# EUROPÄISCHE PATENTSCHRIFT

(11) **EP 0 898 636 B1**
(45) Veröffentlichungstag und Bekanntmachung des Hinweises auf die Patenterteilung: **09.08.2000**
(21) Anmeldenummer: 97925846.4
(22) Anmeldetag: 16.05.1997
(51) Int. Cl.: E06B 1/52, E05D 7/02, E05D 7/12

(54) **TÜR MIT WAHLWEISE RECHTS-LINKS-ANSCHLAGEND EINBAUBAREM TÜRBLATT**
DOOR WITH DOOR LEAF FITTED TO ABUT OPTIONALLY ON THE RIGHT-HAND OR ON THE LEFT-HAND SIDE
PORTE A VENTAIL POUVANT TRE MONTE DE FACON A VENIR BUTER, AU CHOIX, A GAUCHE OU A DROITE

(30) Priorität: 17.05.1996 DE 29608904 U; 04.01.1997 DE 19700219
(43) Veröffentlichungstag der Anmeldung: 03.03.1999
(73) Patentinhaber: HÖRMANN KG Freisen, D-66629 Freisen (DE)
(72) Erfinder: HÖRMANN, Thomas J., 66606 St. Wendel (DE)
(74) Vertreter: Flügel, Otto, Dipl.-Ing.
(86) Internationale Anmeldenummer: DE9700998
(87) Internationale Veröffentlichungsnummer: WO9744560

(56) Entgegenhaltungen:
- EP-A- 0 236 287
- CH-A- 430 137
- DE-A- 1 683 609
- DE-A- 1 683 611
- FR-A- 2 280 775
- US-A- 5 193 308

## Beschreibung

Die Erfindung betrifft eine Tür nach dem Oberbegriff des beigefügten Anspruches 1. Eine solche Tür ist aus der DE-A-1 683 609 bekannt, auf die weiter unten näher eingegangen wird.

Die Erfindung liegt allgemein auf dem technischen Gebiet der Türen, insbesondere Feuerschutztüren mit einem Zargenrahmen und einem wahlweise rechts oder links anschlagend einbaubaren Türblatt, das hinsichtlich einer horizontalen Mittelebene insoweit etwa symmetrisch ausgebildet und mittels Bandlappen der Scharniere zwischen Türblatt und Zargenrahmen im vertikalen Zargenholmbereich festlegbar ist.

Türblätter dieser Art wurden bislang für den wahlweisen Einbau mit rechts- oder links anschlagendem Türblatt vielfach derart gebaut und gehandhabt, daß die gesamte Tür, also Türblatt und Zargenrahmen, am Einbauort in eine von zwei um 180° parallel zur Ebene der zu verschließenden Türöffnung zueinander verdrehten Einbaulagen positioniert und dann der Zargenrahmen im Mauerwerk oder dergleichen um die Türöffnung herum festgelegt wurde. Das erfordert regelmäßig eine entsprechend variable Ausgestaltung des Zargenrahmens und dessen Anpassung an die gewählte Anschlagart am Einbauort. Dadurch ist nicht nur der Zargenrahmen entsprechend variabel und damit kostspielig konstruiert, es wird insbesondere auch die Montage am Einbauort zeitaufwendig und hinsichtlich des Bedarfs an fachmännischen Können anspruchsvoll.

Aus der eingangs erwähnten DE-A-1 683 609 ist dagegen eine Tür bekannt, die werksseitig weitergehend für den wahlweisen Aufbau vorbereitend ausgebildet ist.

Bei der bekannten Tür weist der für beide Einbaumöglichkeiten des Türblattes in derselben Einbaulage in das die Türöffnung aufweisende Mauerwerk o. dgl. einzusetzende Zargenrahmen in seinen beiden Vertikalholmen einander etwa gegenüberliegende Bandtaschen auf, wobei die Bandlappen der zargenseitigen Scharnierteile wahlweise in die Bandtaschen des einen oder des anderen der beiden Vertikalholme des Zargenrahmens einsetzbar und in diesen festlegbar sind, je nachdem, in welche der beiden Anschlaglagen das Türblatt durch Drehen um 180 ° parallel zur Zargenrahmenebene positioniert ist.

Der Zargenrahmen wird somit für beide Anschlagarten des Türblattes gleichbleibend in derselben Einbaulage am Mauerwerk fixiert, so daß von daher der Zargenrahmen keine Veränderung erfährt und konstruktiv nicht aufwendiger ist als Zargenrahmen für Türblätter mit nur einer vorbestimmten Anschlagart. Durch die im Bereich beider Vertikalholme des Zargenrahmens vorgesehenen Bandtaschen und Öffnungen für den Eingriff von Falle und Riegel der Schloßeinheit ist das Türblatt in den Zargenrahmen wahlweise rechts und links anschlagend einbaubar, so daß lediglich die Ausgestaltung des Türblattes hinsichtlich der Umsetzung der Schloßeinheit und der insoweit symmetrischen Anordnung der Scharniere bzw. Bänder vorgesehen werden muß.

Zwischen den Bandtaschen und den jeweils einzusetzenden Bandlappen der zargenseitigen Scharnierteile ist zudem ein Rastverschluß vorgesehen, der die Montage des Türblattes am Zargenrahmen wahlweise in der einen oder der anderen Anschlagart einfach und zeitsparend gestaltet. Dabei sind die Bandtaschen mit einer gegenüber dem Bandkastengehäuse und damit dem Vertikalholm federelastisch gegen die Breitfläche des Bandlappens beaufschlagten Rastnase versehen, die im Einrastzustand eine in Einsetzgegenrichtung weisende Fläche des Bandlappens sperrend hintergreift.

Bei dem geschilderten Stand der Technik werden jedoch die Bandlappen lediglich durch einen die Rastnase tragenden Federbügel in der Bandtasche an Ort und Stelle gehalten. Die Bandlappen schwimmen daher federelastisch in den Bandtaschen und sind ohne weitere Befestigungsmaßnahmen kaum geeignet, schwere Türen wie z.B. Feuerschutztüren zu lagern. Außerdem muß, damit wenigstens eine einigermaßen widerstandsfähige Lagerung erreicht wird, der Federbügel entsprechend große Federkraft aufbringen, was das Einführen der Bandlappen und deren Positionierung erschwert.

Aufgabe der Erfindung ist es, eine Tür der im Oberbegriff des Anspruches 1 genannten Art derart auszubilden, daß die Arbeiten am Einbauort schneller und einfacher auszuführen sind und dennoch eine spielfreie Lagerung der Bandlappen erzeilbar ist.

Zum Lösen dieser Aufgabe ist erfindungsgemäß eine Tür mit den Merkmalen des Oberbegriffs des beigefügten Anspruches 1 nach dessen kennzeichnenden Merkmalen weitergebildet.

Demgemäß weist jede Bandtasche im Endbereich der Einsetzstrecke des Bandlappens eine, bevorzugt sich in Einsetzrichtung verengende, Aufnahmenut für die Vorderkante des Bandlappens auf. Die Aufnahmenut ist derart ausgebildet, daß die Vorderkante im wesentlichen spielfrei darin aufnehmbar ist, so daß die Aufnahmenut den Bandlappen gegen Verschiebungen hält. Zu der oder in die Aufnahmenut mündet ein durch die Breitseiten des Bandlappens zwischen sich aufnehmende Schachtwände gebildeter Einsetzschacht.

Vorteilhafte Ausgestaltungen der Erfindung bilden die Gegenstände der Unteransprüche.

Bevorzugt ist eine der Schachtwände federelastisch auf die benachbarte Fläche des Bandlappens zu beaufschlagt und weist einen Teil des Rastverschlusses auf, insbesondere die Rastnase, die im Einrastzustand den in Einsetzgegenrichtung weisenden Rand einer Öffnung in dem Bandlappen hintergreift.

Die Bandtasche ist bevorzugt mit einem aus einem Biegeteil einstückig ausgebildeten Gehäuse versehen, das insbesondere als Einzelteil an dem Vertikalholm festgelegt ist, beispielsweise über zwei von dem Gehäuse in Holmlängsrichtung abstrebende Laschen.

Die innerhalb der Bandtasche vorgesehene federelastisch beaufschlagte Schachtwand kann in Ausbildung als Einzelelement neben dem eingesetzten Bandlappen mit in die Aufnahmenut aufgenommen und in dieser um einen geringen Winkel senkrecht zur Bandlappenbreite unter der Kraft eines Federelementes wie Schraubendruckfeder, Federbügel oder dergleichen verschwenkbar sein, wozu die sich zum Nutgrund hin verengend ausgebildete Aufnahmenut den nötigen Verschwenkfreiraum einräumt.

In besonders bevorzugter Ausführung ist die federelastisch verschwenkbare Schachtwand in ihrem dem Einsetzspalt der Bandtasche für den Bandlappen abgewandten Endbereich einstückig an dem Blechbiegeteil des Bandtaschengehäuses ausgebildet und bezieht ihre federelastische Beaufschlagung aus den Federeigenschaften des Blechmaterials.

Weiterhin bevorzugt ist die Ausbildung derart getroffen, daß der Rastverschluß von außerhalb des Vertikalholmes her lösbar ist, insbesondere mittels eines Schlüssels, der von der Laibungsseite der Holme her durch korrespondierend angeordnete Öffnungen in dem Holm, der anliegenden Gehäusewandung der Bandtasche und der federelastisch verschwenkbaren Schachtwand in eine Aussparung des eingerasteten Bandlappens einführbar und innerhalb dieser mit einem von dem Schlüsselschaft seitlich vorspringenden Bart derart drehbar ist, daß der Bart die dem Bandlappen zugewandte Öffnungsberandung der Schachtwand hintergreift, insbesondere auf die dem Bandlappen zugewandte ausgebogene Schrägfläche der aus der federelastischen Schachtwand ausgebogenen Rastnase gelangt. Dabei können in weiterhin bevorzugter Ausführung zumindest die Öffnungen in dem Vertikalholm und der federelastisch nachgiebigen Schachtwand langlochförmig ausgebildet sein und der Schlüssel kann eine daran angepaßte Form sowie eine dem Bart zugewandte Schulter aufweisen, zwischen der und dem Bart ein Abstand besteht, der geringfügig größer ist als derjenige zwischen der Außenfläche des Vertikalholmes und der dem Bandlappen zugewandten Fläche der federelastisch nachgiebigen Schachtwand jeweils im Umfeld der zugehörigen Öffnungen, so daß bei Drehen des Schlüssels nach Einführen des Bartes dieser an der dem Bandlappen zugewandten Öffnungsberandung der Schachtwand und die Schulter an derjenigen der Außenfläche des Vertikalholmes entlanggleitend der Bart auf die Schrägfläche der Rastnase diese aus der Verrastung mit der Bandplatte drückend aufgleitet, und daß die Aussparung des Bandlappens mit dessen Vorderkante durch einen den Schlüssel durchlassenden Schlitz verbunden ist, wobei die mit der Rastnase den Rastverschluß bildende Fläche des Bandlappens beidseits des Schlitzes an der angrenzenden Berandung der Aussparung ausgebildet ist.

Das insoweit symmetrisch aufgebaute Türblatt, das regelmäßig zumindest im Bereich des Anschlages an die Vertikalholme des Zargenrahmens mit Falzen versehen ist, kann im Bereich der Oberkante und im Bereich der Unterkante falzlos ausgebildet sein, so daß es sich in beiden Anschlagarten, also in um 180° in der Türebene gedrehten Positionierungen ohne Änderungen am Türblatt einsetzen läßt. Vorstellbar wäre die angepaßte Anbringung eines gesonderten Falzelementes im Oberkantenbereich der gewählten Einbauart, was allerdings im Zuge der Montage der Tür am Einbauort durchgeführt werden müßte. In bevorzugter Ausführung ist das Türblatt mit ringsum laufendem Falz ausgebildet, so daß man ohne Änderungen am Türblatt selbst beide Anschlagarten wählen kann und den Vorteil der Falzanlage am oberen Horizontalholm des Zargenrahmens erhält.

Eine weiterhin bevorzugte Ausführung besteht darin, daß die in beiden Vertikalholmen vorgesehenen Einführschlitze für das Einsetzen der Bandlappen in die Bandtaschen - und gegebenenfalls die Öffnungen für das Einführen des Schlüssels - und die Öffnungen für den Eingriff von Falle und Riegel ausbrechbar vorgestanzt sind, letztere insoweit ausgestanzt, als im bänderseitigen Laibungsbereich des Türblattes ein entsprechend angeordneter Sicherheitsbolzen vorgesehen ist, der im Schließzustand in eine der Öffnungen für Falle oder Riegel eingreift.

Grundsätzlich ist es übrigens auch möglich, die Scharniere oben und unten nicht genau symmetrisch zur horizontalen Mittelebene des eingebauten Türblattes anzuordnen; es sind Abweichungen davon möglich, die dann ihre Berücksichtigung in der entsprechend unterschiedlichen Anordnung der Bandtaschen in den Vertikalholmen des Zargenrahmens finden.

Die Erfindung wird anhand der in den Zeichnungen wiedergegebenen, bevorzugten Ausführungsbeispiele nachstehend näher erläutert. Es zeigen:
- Figuren 1a-c: eine Draufsicht und eine vergrößerte Teilschnittansicht vertikal und horizontal eines ersten Ausführungsbeispieles;
- Figur 2: eine vergrößerte Teilschnittansicht durch einen Vertikalholm nebst Bandtasche und eingesetztem Bandlappen des ersten Ausführungsbeispieles;
- Figur 3: eine perspektivische Sprengansicht eines gegenüber Figur 2 modifizierten Ausführungsbeispieles;
- Figuren 4a-c: einen Vertikalschnitt durch einen Bandtaschenbereich mit einzuschiebenden Bandlappen, eine teilweise geschnittene Seitenansicht sowie einen Schlüssel für das Lösen des Bandlappens aus dem Einrastzustand mit der Bandtasche eines weiteren Ausführungsbeispieles.

Figur 1a zeigt eine Ansicht auf die Falzseite der Tür 1 in einer der beiden Anschlagarten in Eingreifzustand des Türblattes 2 in den zugehörigen Zargenrahmen 3. Hinsichtlich der horizontalen Mittelebene 4 ist das Türblatt 2 hinsichtlich der türblattseitigen Scharnierteile 11 der Scharniere (oder Bänder) 5 symmetrisch ausgebildet; gleiches gilt für die Griffgarnitur 9 hinsichtlich der im Türblatt vorzusehenden Ausnehmungen für deren erforderliche Umsetzung bei Wechsel von Linksanschlag auf Rechtsanschlag, wie dies grundsätzlich bekannt ist. Die zu den Scharnieren oder Bändern 5 gehörenden Bandtaschen 10 sind in räumlich angepaßter Weise in beiden Vertikalholmen 6 des Zargenrahmens 3 vorbereitend für beide wahlweise Anschlagarten derart vorgesehen, daß die Bandlappen 14 - Figur 1c - der zargenseitigen Scharnier- oder Bandteile 12 in die Bandtaschen 10 - Figur 1c - einsetzbar sind.

Figur 1b zeigt im Vertikalschnitt - hinsichtlich der vertikalen Ausdehnung von Zargenrahmen 3 und Türblatt 2 verkürzt wiedergegeben - ein Türblatt 2 mit Falzausbildungen 43 im oberen und unteren Horizontalbereich des Türblattes 2, das wie aus Figur 1c auch seitliche Falze 43 aufweist, also ringsumlaufend gefalzt ist. Der Zargenrahmen 3 ist unabhängig von der gewählten Anschlagsart der Türblattes 2 in gleichbleibender Einbaulage in die Türöffnung 8 des Mauerwerkes 7 eingesetzt, wie dies in Figur 1b angedeutet ist. In dem Horizontalschnitt Figur 1c ist das Türblatt 2 hinsichtlich seiner Breite verkürzt wiedergegeben und hinsichtlich des rechten Vertikalholms 6 in Höhe einer Bandtasche 10 geschnitten dargestellt; die Bandlaschen 13 der türblattseitigen Scharnierteile sind angedeutet. Das Türblatt 2 ist linksanschlagend eingebaut und mit dem Bandlappen 14 des Scharnieres 5 in die Bandtasche eingesetzt, während die links wiedergegebene Anschlagsseite des Türblattes hinsichtlich der Griffgarnitur nur durch die Schloßtasche 15 angegeben ist.

Figur 2 zeigt vergrößert den Schnitt durch die Bandtasche 10 aus Figur 1c in etwas anderer Ansicht an einem differierend ausgebildeten Vertikalholm 6 des Zargenrahmens 3; das Türblatt 2 ist nur angedeutet. Die Bandtasche 10 ist hinsichtlich seines Gehäuses 17 einteilig als Blechbiegeteil ausgebildet und weist für das Einsetzen des Bandlappens 14 einen Einsetzspalt 18 auf. Der Bandlappen 14 ist durch diesen Einsetzspalt 18 in die Bandtasche eingesetzt und greift in diesem Zustand mit seiner Vorderkante 40 in eine Aufnahmenut 19 ein, die in einer entsprechenden Auswölbung des Bandtaschengehäuses 17 entsprechend ausgeformt ist. In die Aufnahmenut 19 mündet die Gehäusewand 21, an der entlang die eine Breitseite des eingesetzten Bandlappens etwa parallel verläuft, während parallel zu der anderen Breitseite des Bandlappens 14 eine als Einzelelement ausgebildete Schachtwand 20 verläuft, die mit ihrem der Vorderkante 40 des Lappens benachbarten Fußbereich ebenfalls in die Aufnahmenut 19 eingesetzt ist, wie dies aus Figur 2 ersichtlich ist. Die Aufnahmenut 19 ist im Nachbarbereich dieser Schachtwand 20 sich zum Nutboden hin verengend ausgebildet, derart, daß der Bandlappen 14 mit seinem Vorderkantenbereich insoweit spielfrei in der Aufnahmenut gehalten ist, während die als Einzelteil ausgebildete Schachtwand 20 um einen geringen Winkel von der benachbarten Breitseite des Bandlappens fortverschwenkbar ist, und zwar gegen die Kraft einer Schraubendruckfeder 26, die zwischen der dem Bandlappen 14 abgewandten Breitseite der Schachtwand 20 und einer gegenüberliegenden Wand des Bandtaschengehäuses 17 - vorzugsweise vorgespannt - eingesetzt ist. Es können auch in Holmrichtung gesehen zwei solcher Druckfedern 26 parallel angeordnet sein. Das Bandtaschengehäuse 17 liegt mit seiner den Einsetzspalt 18 aufweisenden Gehäuseseite am Blendenabschnitt des Vertikalholms 6 und mit seiner rechtwinklig dazu verlaufenden, die Schraubendruckfeder 26 abstützenden Wandung am Laibungsabschnitt des Vertikalholms 6 an und ist an diesem durch Laschen 31 befestigt, wie sie aus Figur 3 ersichtlich sind. Der Laibungsabschnitt ist mit einer in Holmlängsrichtung verlaufenden Einlegenut 16 für einen Brandschutzstreifen versehen. Die Schachtwand 20 weist zur Erleichterung der Einführung des Bandlappens 14 eine Abbiegung 22 auf. Im Nachbarbereich der Abbiegung 22 ist aus der Schachtwand 20 eine Rastnase 23 in Richtung auf den Bandlappen 14 ausgebogen, die im eingesetzten Zustand des Bandlappens eine der Vorderkante 40 abgewandte Fläche 25 als Berandung einer Aussparung 24 des Bandlappens 14 übergreift, wie dies Figur 2 erkennen läßt. Die Schraubendruckfeder 26 greift etwa im Bereich der ausgebogenen Rastnase 23 an der Schachtwand 20 an. Vor dem Einsetzen des Bandlappens 14 ist die Schachtwand 20 unter dem Federdruck in die Einsetzbahn des Bandlappens 14 verschwenkt, so daß im Zuge des Einsetzvorganges der Bandlappen 14 zunächst an der Abbiegung 22 und dann unter zunehmender Verschwenkung der Schachtwand 20 gegen den Druck der Schraubendruckfeder 26 an der in Einsetzrichtung weisenden Schrägfläche 39 der Rastnase 23 an, bis diese an der der federbelasteten Schachtwand 20 benachbarten Breitseite des Bandlappens 14 entlanggleitet und im Endzustand des Einsetzens in die Aussparung 24 einschnappt. In diesem Zustand greift die Vorderkante 40 des Bandlappens 14 am Boden der Aufnahmenut 19 an, und die Rastfläche der Rastnase 23 übergreift praktisch spielfrei die Fläche 25 im entsprechenden Randbereich der Aussparung 24.

Figur 3 zeigt ein etwas anders aufgebautes Ausführungsbeispiel, bei dem das Bandtaschengehäuse 17 aus zwei Gehäuseteilen 27 und 28 zusammengesetzt ist, die im Zuge der Befestigung des Gehäuses mit zwei entgegengesetzt abragenden Laschen 22 im Laibungsabschnitt des Vertikalholms 6 - nur im Bandtaschenabschnitt wiedergegeben - beispielsweise durch Punktschweißen ineinandergreifen. Die federbelastete Schachtwand 20 wird zuvor in die hinsichtlich der Außenkontur angedeutete Aufnahmenut 19 des Bandtaschengehäuses 17 eingesetzt. Anstelle der Schraubendruckfeder 26 ist hier ein bandförmiger Federbügel 29 eingesetzt. Die Schachtwand 20 ist mit zwei in Holmlängsrichtung fluchtend beabstandeten Rastnasen 23 versehen, die im Einrastzustand in zwei korrespondierend angeordnete Aussparungen 24 des Bandlappens 14 eingreifen. Dazu wird - wie in Zusammenhang mit Figur 2 geschildert - der Bandlappen 14 mit seiner Vorderkante 40 voran zunächst durch den Einführschlitz 30 des Vertikalholms 6 hindurchgeschoben und gelangt in den durch die Schachtwände 20 und 21 gebildeten Einsetzschacht für den Bandlappen 14. Die drei Pfeile im Bereich des äußeren Gehäuseteils 27 deuten die spielfreie Aufnahme des Bandlappens 14 in der zusammengesetzten Bandtasche 10 an. Es ergibt sich im Einsetzendzustand eine Positionierung wie in Figur 2 dargestellt.

Ein weiteres besonders bevorzugtes Ausführungsbeispiel gemäß Figur 4 ist in Figur 4a teilweise geschnitten in seiner Zuordnung zu dem gestricheltem Querschnitt des hier betrachteten Vertikalholms 6 wiedergegeben. Daraus ist ersichtlich, daß sämtliche Teile der Bandtasche 10, nämlich Gehäuse und federelastische Schachtwand 20', aus einem einstückigem Blechbiegeteil bestehen, dergestalt, daß die Schachtwand 20' in ihrem der Aufnahmenut 19 abgewandtem Endbereich in die Wandung des Gehäuses 17 übergeht. Die Ausbildung der Rastnase 23' ist wie bei den vorgeschilderten Ausführungsbeispielen einstückig durch Teilausschnitt aus der die Schichtwand 20' bildenden Biegeteilwandung ausgebogen, hier jedoch in dem der Aufnahmenut 19 zugewandten Endbereich dieser Wand. Einer dem Einführen des Bandlappens dienende Abbiegung bedarf es nicht, da die Schachtwand 20' in ihrem der Aufnahmenut 19 abgewandtem Endbereich schwenkbeweglich gehalten ist. Die federelastische Beaufschlagung hin in die Einsetzbahn des Bandlappens 14 ist durch die federelastischen Eigenschaften des Biegeteilbleches und die Geometrie dieses Blechteiles gewonnen. Bei Einsetzen des in Figur 4a unten vor dem Einsetzen wiedergegebenen Bandlappens 14 greift die Vorderkante 40 im Zuge der Einführung zwischen die Schachtwände 20' und 21 an der Schrägfläche 39 der Rastnase 23' an, der übrige Einrastvorgang ist wie im Zusammenhang mit Figur 2 geschildert. Aus der teilweise aufgebrochenen Seitenansicht gemäß Figur 4b ist ersichtlich, daß die die Rastnase 23' ausweisende Schachtwand 20' hier funktionsmäßig durch einen Mittelabschnitt gebildet ist, der durch zwei Einschnitte 38 aus dem diesbezüglichen Wandabschnitt des Biegeblechteiles entsteht. Die Aussparung 24 des in Figur 4b unten in entsprechender Breitansicht wiedergegebenen Bandlappens 14 ist mit einem schmaleren Schlitz 42 zur Vorderkante 40 hin geöffnet. Die von der Rastnase 23' im Einrastzustand übergriffene Fläche besteht hier aus zwei beidseits des Schlitzes 42 an der Berandung der Aussparung 24 gebildeten Flächen 25'.

An diesem Ausführungsbeispiel ist stellvertretend auch für die übrigen vorgeschilderten Beispiele eine Einrichtung für das Lösen des Bandlappens 14 aus der Einrastung in der Bandtasche 10 dargestellt. Dies geschieht mit Hilfe eines Werkzeuges in Gestalt eines Schlüssels 32 gemäß Figur 4c. Der Schlüssel besitzt einen Schlüsselschaft 35, an dessen Ende ein Vorsprung nach Art eines Bartes 33 ausgebildet ist. Zum Schlüsselgriff hingesehen ist der Bart 33 durch eine Aussparung im Schlüsselschaft fluchtend gegenüber einer Schulter 34 beabstandet. Für die Aufnahme des Schlüsselschaftes von der Außenseite des Laibungsabschnittes des Vertikalholmes 6 gesehen ist dieser im Anlagebereich der Bandtasche 10 mit einer an die Form des Schlüsselschaftes angepaßten langlochförmigen Öffnung 36 versehen, die mit gleichermaßen ausgebildeten Langlochöffnungen 37 in der am Zargenholm anliegenden Gehäusewandung 41 des Bandtaschengehäuses 17 und in der federelastischen Schachtwand 20' fluchtet, so daß der Schlüssel durch diese drei fluchtenden Öffnungen mit seinem Bart 33 bis in die Aussparung 24 des eingesetzten und verrasteten Bandlappens 14 einschiebbar ist. Durch Drehen des Schlüssels aus dieser Einschiebelage heraus gelangt der Bart mit seiner dem Griff zugewandten Kante auf die Berandung der Öffnung 37 in der Schachtwand 20' an deren dem Bandlappen zugewandten Seite. Eine Zugbewegung auf den Schlüssel 32 in Richtung des Schlüsselgriffes bewirkt eine Verschwenkung der federelastischen Schachtwand 20', so daß die Rastnase 23' aus dem Eingriff mit der Fläche 25' der Aussparung 24 des Bandlappens gerät und der Bandlappen aus der Einsetzstellung herausgezogen werden kann. Durch die am Schlüsselschaft 35 vorgesehene Schulter 34 wird jedoch die Rückführung der Rastnase 23' gegen die federelastische Zustellkraft der Schachtwand 20' dadurch vereinfacht und kräftemäßig sowie handhabungstechnisch dadurch vereinfacht, daß der Abstand zwischen der Schulter 34 und der dieser zugewandten Kante des Bartes 33 dem Abstand zwischen der dem Schlüsselgriff zugewandten Berandung der Öffnung 36 in der Laibungswandung des Vertikalholmes 6 und der dem Bandlappen 14 zugewandten Berandung der Öffnung 37 in der federelastischen Schichtwand 20' derart entspricht, daß bei Drehen des eingeführten Schlüssels die Kante des Bartes 33 unter gleitender Abstützung des Schlüsselschaftes an der Schulter 34 unter Aufgleiten auf die Schrägfläche 39 der Rastnase 23' aufläuft und damit diese unter entsprechendem federelastischem Nachgeben der Schachtwand 20' aus der Raststellung an der Fläche 25' aushebt. Die erforderliche Drehbewegung des Schlüssels kann dabei - wie gezeigt - bis zu 180° betragen, bei anderer Anordnung der langlochförmigen Öffnungen 36 und 37 läßt sich der Drehweg aber auch halbieren. Nach dem Ausrasten läßt sich in der Ausraststellung des Schlüssels der Bandlappen ungehindert eines Hineinragens des Schlüsselbartes in die Aussparung 24 aufgrund des Schlitzes 42 aus der Einsetzstellung herausziehen.

### Bezugsziffernliste

- 1,: Feuerschutztür
- 2,: Türblatt
- 3,: Zargenrahmen
- 4,: Mittelebene Türblatt
- 5,: Scharniere (Bänder)
- 6,: Vertikalholme von 3
- 7,: Mauerwerk/Boden
- 8,: Türöffnung
- 9,: Griffgarnitur
- 10,: Bandtasche
- 11,: türblattseitiger Scharnier- (o. Band-) teil
- 12,: zargenseitiger Scharnier- (o. Band-) teil
- 13,: (türseitiger) Bandlappen
- 14,: (zargenseitiger) Bandlappen
- 15,: Schloßtasche
- 16,: Brandschutzstreifen-Einlegenut
- 17,: Bandtaschengehäuse
- 18,: Einsetzspalt v. 17
- 19,: Aufnahmenut
- 20, 20': Schachtwand- federelastisch nachgiebig
- 21,: Schachtwand- Gehäuse außen
- 22,: Abbiegung v. 20
- 23, 23': Rastnase
- 24,: Aussparung v. 14
- 25, 25': Fläche v. 24 für 23
- 26,: Schraubendruckfeder
- 27,: Gehäuseteil
- 28,: Gehäuseteil
- 29,: Feder-(band)-bügel
- 30,: Einführschlitz
- 31,: Laschen
- 32,: Schlüssel
- 33,: Bart v. 32
- 34,: Schulter v. 32
- 35,: Schlüsselschaft
- 36,: Langloch-Öffnung v. 6
- 37,: Langloch-Öffnung v. 20
- 38,: Einschnitt
- 39,: Schrägfläche
- 40,: Vorderkante
- 41,: Gehäusewand
- 42,: Schlitz (in 14)
- 43,: Falz (von 2)

## Patentansprüche

1. Tür (1), mit einem Zargenrahmen (3) und einem wahlweise rechts- oder linksanschlagend einbaubaren Türblatt (2), das hinsichtlich einer horizontalen Mittelebene (4) insoweit etwa symmetrisch ausgebildet und mittels Bandlappen (14) der Scharniere (11, 12) zwischen Türblatt und Zargenrahmen im vertikalen Zargenholmbereich festlegbar ist,
wobei der für beide Einbaumöglichkeiten des Türblattes (2) in derselben Einbaulage in das die Türöffnung (8) aufweisende Mauerwerk (7) o. dgl. einzusetzende Zargenrahmen (3) in seinen beiden Vertikalholmen (6) einander etwa gegenüberliegende Bandtaschen (10) aufweist, wobei die Bandlappen (14) der zargenseitigen Scharnierteile (12) wahlweise in die Bandtaschen (10) des einen oder des anderen der beiden Vertikalholme (6) des Zargenrahmens (3) einsetzbar und in diesen festlegbar sind, je nachdem, in welche der beiden Anschlaglagen das Türblatt (2) durch Drehen um 180 ° parallel zur Zargenrahmenebene positioniert ist, und wobei zwischen der Bandtasche (10) und dem Bandlappen (14) ein zu Ende dessen Einschiebvorgang der Scharniere zwischen Türblatt und Zargenrahmen wirksam werdender Rastverschluß (23, 25; 23', 25') vorgesehen ist, insbesondere mit einer gegenüber dem Bandkastengehäuse (17; 27,28) und damit dem Vertikalholm (6) federelastisch gegen die Breitfläche des Bandlappens (14) beaufschlagten Rastnase (23, 23'), die im Einrastzustand eine in Einsetzgegenrichtung weisende Fläche (25, 25') des Bandlappens (14) sperrend hintergreift,
**dadurch gekennzeichnet,**
daß die Tür vorzugsweise eine Feuerschutztür (1) ist und daß die Bandtasche (10) im Endbereich der Einsetzstrecke des Bandlappens (14) eine, bevorzugt sich in Einsetzrichtung verengende, Aufnahmenut (19) zum spielfreien Aufnehmen der Vorderkante (40) des Bandlappens (14) aufweist, die den Bandlappen (14) gegen Verschiebungen hält und zu der oder in die ein durch die Breitseiten des Bandlappens (14) zwischen sich aufnehmende Schachtwände (19, 20; 19, 20') gebildeter Einsetzschacht mündet.

2. Tür nach Anspruch 1,
**dadurch gekennzeichnet,**
daß eine (20, 20') der Schachtwände federelastisch auf die benachbarte Fläche des Bandlappens (14) zu beaufschlagt ist und einen Teil des Rastverschlusses aufweist, insbesondere die Rastnase (23, 23'), die im Einrastzustand den in Einsetzgegenrichtung weisenden Rand (25; 25') einer Öffnung (24) in dem Bandlappen (14) hintergreift.

3. Tür nach einem der Ansprüche 1 bis 2,
**dadurch gekennzeichnet,**
daß die Bandtasche (10) ein aus einem Blechbiegeteil einstückig ausgebildetes Gehäuse (17) aufweist, das insbesondere als Einzelteil an dem Vertikalholm (6) festgelegt ist, vorzugsweise über zwei sich von dem Gehäuse in Holmlängsrichtung abstrebende Laschen (31).

4. Tür nach Anspruch 2 oder Anspruch 2 und Anspruch 3,
**dadurch gekennzeichnet,**
daß die federelastisch beaufschlagte Schachtwand (20) als Einzelelement neben dem eingesetzten Bandlappen (14) mit in die Aufnahmenut (19) eingesetzt und in dieser um einen geringen Winkel senkrecht zur Bandlappenbreitseite unter der Kraft eines Federelementes, insbesondere einer Schraubendruckfeder (26) oder eines Federbügels (29), verschwenkbar ist, das sich bevorzugt vorgespannt zwischen der verschwenkbaren Schachtwand (20) und einer benachbarten Gehäusewandung (41) befindet.

5. Tür nach Anspruch 2 und Anspruch 3,
**dadurch gekennzeichnet,**
daß die federelastisch beaufschlagte Schachtwand (20) in ihrem dem Einsetzspalt (18) für den Bandlappen abgewandten Endbereich einstückig an dem Blechbiegeteil des Bandtaschengehäuses (17) ausgebildet ist und ihre federelastische Beaufschlagung durch Ausformung in die Einsetzbahn des Bandlappens (14) hineinragend aus den Federeigenschaften des Blechmaterials bezieht.

6. Tür nach einem der Ansprüche 1 bis 5,
**dadurch gekennzeichnet,**
daß der Rastverschluß von außerhalb des Vertikalholmes (6) her lösbar ist, insbesondere mittels eines Schlüssels (32), der von der Laibungsseite der Holme (6) her durch korrespondierend angeordnete Öffnungen (36, 37) in dem Holm (6), der anliegenden Gehäusewandung (41) der Bandtasche (14) und der entsprechenden, insbesondere der federelastisch beaufschlagten Schachtwand (20') in eine Aussparung (24) des eingerasteten Bandlappens (14) einführbar und innerhalb dieser mit einem von dem Schlüsselschaft (35) seitlich vorspringenden Bart (33) derart drehbar ist, daß der Bart (33) die dem Bandlappen (14) zugewandte Öffnungsberandung der Schachtwand (20') hintergreift, insbesondere auf die dem Bandlappen zugewandte ausgebogene Schrägfläche (39) der aus der federelastischen Schachtwand (20') ausgebogenen Rastnase (23') gelangt.

7. Tür nach Anspruch 6,
**dadurch gekennzeichnet,**
daß zumindest die Öffnungen (36, 37) in dem Vertikalholm (6) und der federelastisch nachgiebigen Schachtwand (20') langlochförmig ausgebildet sind und der Schlüssel (32) eine daran angepaßte Form sowie eine dem Bart (33) zugewandte Schulter (34) aufweist, zwischen der und dem Bart ein Abstand besteht, der geringfügig größer ist als derjenige zwischen der Außenfläche des Vertikalholmes (6) und der dem Bandlappen (14) zugewandten Fläche der federelastisch nachgiebigen Schachtwand (20') jeweils im Umfeld der zugehörigen Öffnungen (36, 37), so daß bei Drehen des Schlüssels (32) nach Einführen des Bartes (33) dieser an der dem Bandlappen (14) zugewandten Öffnungsberandung der Schachtwand (20') und die Schulter (34) an derjenigen der Außenfläche des Vertikalholmes (6) entlanggleitend der Bart (33) auf die Schrägfläche (39) der Rastnase (23') diese aus der Verrastung mit der Bandplatte (14) drückend aufgleitet, und daß die Aussparung (24) des Bandlappens (14) mit dessen Vorderkante durch einen den Schlüssel (32) durchlassenden Schlitz (42) verbunden ist, wobei die mit der Rastnase (23') den Rastverschluß bildende Fläche (25') des Bandlappens (14) beidseits des Schlitzes (42) an der angrenzenden Berandung der Aussparung (24) ausgebildet ist.

8. Tür nach einem der Ansprüche 1 bis 7,
**dadurch gekennzeichnet,**
daß das Türblatt (2) mit einem ringsum laufenden Falz (43) versehen ist.

9. Tür nach einem der Ansprüche 1 bis 8,
**dadurch gekennzeichnet,**
daß die in beiden Vertikalholmen (6) vorgesehenen Einführschlitze (30) für das Einsetzen der Bandlappen (14) in die Bandtaschen (10) - und gegebenenfalls die Öffnungen (36) für das Einführen des Schlüssels (32) - und die Öffnungen für den Eingriff von Falle und Riegel ausbrechbar vorgestanzt sind, letztere insoweit ausgestanzt, als im bänderseitigen Laibungsbereich des Türblattes (2) ein entsprechend angeordneter Sicherheitsbolzen vorgesehen ist, der im Schließzustand in eine der Öffnungen für Falle oder Riegel eingreift.

## Claims

1. A door (1) comprising a frame (3) and a door leaf (2) adapted to be optionally attached on the right-hand or on the left-hand side, which door leaf is configured approximately symmetrical with regard to a horizontal plane and can be fixed in the vertical beam portion of the frame by means of blade tabs (14) of the hinges (11, 12) between the door leaf and the frame,
wherein said frame (3), which is to be used for both options of installation of the door leaf (2) in the same installation position into the brickwork (7) or the like having the door opening (8), has in its two vertical beams (6) blade pockets (10) substantially opposite each other, wherein the blade tabs (14) of the frame-side hinge parts (12) can be optionally inserted and fixed in the blade pockets (10) of the one or the other of the two vertical beams (6) of the frame (3), depending on in which of the two abutment positions the door leaf (2) is positioned as a result of turning about 180° parallel to the frame plane, and wherein between the blade pocket (10) and the blade tab (14) a detent closure (23, 25; 23', 25') is provided which becomes operative at the end of insertion of the hinges between door leaf and frame, in particular with a detent nose (23, 23') which is acted upon in relation to the hinge blade housing (17; 27, 28) and, consequently, the vertical beam (6) to be resilient against the broad surface of the blade tabs (14) and which engages to lock behind a blade tab (14) surface (25, 25') pointing in the direction contrary to insertion when locked,
**characterized in**
that the door is preferably a fire-prevention door (1) and that the blade pocket (10) has in the end portion of the blade tab (14) insertion distance a groove-like recess (19) preferably narrowing in the direction of insertion for receiving the front edge (40) of the blade tab (14) without play, which groove-like recess holds the blade tab (14) against displacements, with an installation well leading to or into it which is formed by well walls (19, 20; 19, 20') receiving the broad sides of the blade tab (14) between them.

2. Door according to claim 1,
**characterized in**
that one (20, 20') of the well walls is acted upon to be resilient towards the adjacent surface of the blade tab (14) and includes part of the detent closure, in particular the detent nose (23, 23') which in the locking position thereof locks behind a rim (25; 25') of an opening (24) in the blade tab (14) pointing in the direction contrary to insertion.

3. Door according to one of the claims 1 to 2,
**characterized in**
that the blade pocket (10) has a housing (17) formed as one piece from a sheet metal bent component which, in particular as a single component, is fixed to the vertical beam (6) preferably by means of two fishplates (31) protruding from said housing in the longitudinal direction of the beam.

4. Door according to claim 2 or according to claim 2 and claim 3,
**characterized in**
that in addition to the installed blade tab (14) also the well wall (20) acted upon in a resilient fashion is installed as a single component in said groove-like recess (19) in which it can be pivoted about a small angle vertically to the blade tab broadside under the force of a spring member, in particular a helical pressure spring (26) or a strap (29), which spring member is arranged, preferably in a biased condition, between the pivotable well wall (20) and an adjacent housing wall (41).

5. Door according to claim 2 and 3,
**characterized in**
that in its end portion directed away from the blade tab installation gap said well wall (20) acted upon in a resilient fashion is moulded to the sheet metal bent component of the blade pocket housing (17) as a single piece, with the resilient action upon said well wall as a result of being moulded to protrude into the installation way of the blade tab (14) being obtained from the resilient properties of the sheet metal.

6. Door according to one of the claims 1 to 5,
**characterized in**
that the detent closure can be unlocked from outside of the vertical beam (6), in particular by means of a key (32) which can be inserted in a recess of the locked blade tab (14) from the inner surface of the beams (6) through corresponding openings (36, 37) formed in the beam (6), the adjacent housing wall (41) of the blade pocket (14) and the corresponding well wall (20') which is, in particular, resiliently acted upon, and which key can, together with a beard (33) laterally projecting from the key shaft (35), be rotated within said recess in such a manner that the beard (33) locks behind the rim of the opening of well wall (20') facing the blade tab (14) and, in particular, gets onto the outwardly bent inclined surface (39) facing the blade tab of the detent nose (23') outwardly bent from the resilient well wall (20').

7. Door according to claim 6,
**characterized in**
that at least the openings (36, 37) in the vertical beam (6) and the resiliently yielding well wall (20') are in the form of an oblong hole, and that the key (32) has a corresponding configuration as well as a shoulder (34) facing the beard (33), between which shoulder and the beard a distance exists which is slightly larger than that between the outer surface of the vertical beam (6) and the surface of the resiliently yielding well wall (20') facing the blade tab (14) respectively in the surrounding field of the appertaining openings (36, 37), so that when the key (32) is turned after insertion of the beard (33) said beard slides along the rim of the opening of well wall (20') facing the blade tab (14) and said shoulder (34) along that of the outer surface of the vertical beam (6) and onto the inclined surface (39) of the detent nose (23'), thereby urging the latter out of the locking state with the blade tab (14), and that the recess (24) of the blade tab (14) is connected to the front edge thereof by means of a slit (42) allowing the key (32) to pass through, the surface of the blade tab (14) which together with the detent nose (23') forms the detent closure is formed on both sides of the slit (42) on the adjacent rim of the recess (24).

8. Door according to one of the claims 1 to 7,
**characterized in**
that the door leaf (2) is provided with a surrounding folding (43).

9. Door according to one of the claims 1 to 8,
**characterized in**
that the insertion slots (30) provided in both vertical beams (6) for the insertion of the blade tabs (14) in the blade pockets (10) - and in case the openings (36) for the insertion of the key (32) - and the openings for the engagement of latch catch and latch are rough-punched, and the latter punched out in as much as in the blade-side inner surface of the door leaf (2) a correspondingly arranged safety bolt is provided which in the locking state engages in one of the openings for latch catch or latch.

## Revendications

1. Une porte (1), comportant un dormant (3) et un ventail (2), qui peut être monté de façon à venir buter, au choix, à gauche ou à droite, et qui est formé à peu près symétrique par rapport à un plan médian est peut être fixé dans la région verticale du chapeau de dormant par l'intermédiaire de pattes de paumelle (14) des charnières (11, 12) entre le ventail et le dormant,
le dormant (3), qui est à utiliser pour le deux options d'installation du ventail (2) en la même position d'installation dans le murage (7) ou analogue ayant l'ouverture de porte, ayant dans ses deux chapeaux verticales (6) des poches de paumelle (10) à peu près opposées,
les pattes de paumelle (14) des parties de charnière (12) au côté du dormant pouvant être installées, au choix, dans les poches de paumelle (10) de l'un ou l'autre des deux chapeaux verticales (6) du dormant (3) et y fixées, quelle que soit la position de butée que le ventail (2) a pris sur les deux positions de butée à force de rotation de 180° parallèlement au plan du dormant,
et entre la poche de paumelle (10) et la patte de paumelle (14) étant prévue une fermeture à crans (23, 25 ; 23', 25') qui vient agir au fin de l'introduction en glissant des charnières entre le ventail et le dormant, notamment avec un nez à crans (23, 23'), sur lequel une force est exercée par rapport à la boîte de caisse de paumelle (17 ; 27, 28) et, par conséquence, le chapeau vertical, afin d'être élastique contre le côté large des pattes de paumelle (14), ledit nez en état d'arrêt engageant d'une manière verrouillante derrière une surface (25, 25') de la patte de paumelle (14) tournée vers la direction opposée à la direction d'insertion,
**caractérisée en ce**
que la porte est de préférence une porte coupe-feu (1) et que la poche de paumelle (10) comporte dans la région terminale de la distance d'insertion de la patte de paumelle (14) une encoche réceptrice (19) convergente en la direction d'insertion pour recevoir sans jeu l'arête avant (40) de la patte de paumelle (14), qui retient la patte de paumelle (14) contre ses déplacements, et vers laquelle ou dans laquelle se termine un puits d'installation qui est formé des parois de puits (19, 20 ; 19, 20') recevant entre eux les côtés larges de la patte de paumelle (14).

2. Porte selon la revendication 1,
**caractérisée en ce**
que l'une (20, 20') des parois de puits est chargée de façon élastique en ressort vers la surface adjacente de la patte de paumelle (14), et que cette parois comporte une partie de la fermeture à crans, en particulier le nez à crans (23, 23'), qui en état d'arrêt engage derrière un bord (25 ; 25') tourné vers la direction opposée à l'insertion d'une orifice (24) dans la patte de paumelle (14) .

3. Porte selon l'une des revendications 1 à 2,
**caractérisée en ce**
que la poche de paumelle (10) comporte une boîte (17) monobloc formée d'une pièce pliée en tôle qui est fixée, en particulier comme une pièce détachée, sur le chapeau vertical (6), de préférence par l'intermédiaire de deux colliers de fixation (31) se projetant de la boîte dans la direction longitudinale du chapeau.

4. Porte selon la revendication 2 ou les revendications 2 et 3,
**caractérisée en ce** que la paroi de puits (20) chargée de façon élastique en ressort est installée comme une pièce détachée dans l'encoche réceptrice (19), dans laquelle elle peut être pivotée dans un petit angle verticalement par rapport au côté large de la patte de paumelle sous la force d'un élément de ressort, en particulier d'un ressort de compression hélicoïdal (26) ou d'un étrier de fixation (29), ledit élément de ressort étant arrangé de préférence en condition précontrainte entre la paroi de puits (20) pouvant être pivoté et une paroi adjacente (41) de la boîte.

5. Porte selon la revendication 2 et 3,
**caractérisée en ce**
que dans sa région terminale opposée à la fente d'installation de la patte de paumelle ladite paroi de puits (20), qui est chargée de façon élastique en ressort, est moulée comme élément monobloc sur la pièce pliée en tôle de la boîte (17) de poche de paumelle et reçoit son chargement élastique en ressort, par moulage de façon à projeter dans la piste d'insertion de la patte de paumelle (14), des propriétés élastiques de ressort du matériel à tôle.

6. Porte selon l'une des revendications 1 à 5,
**caractérisée en ce**
que la fermeture à crans peut être déverrouillée de l'extérieur du chapeau vertical (6), en particulier par l'intermédiaire d'une clé (32) qui peut être insérée dans un évidement de la patte de paumelle (14) verrouillée, à partir de la surface intérieure des chapeaux (6) au travers d'orifices correspondantes (36, 37) formées dans le chapeau (6), puis la paroi adjacente (41) de la boîte de patte de paumelle (14) et la paroi de puits (20') correspondante chargée en particulier de façon élastique en ressort, ladite clé avec son barbe (33) projetant latéralement du canon de clé pouvant être tournée dans l'évidement d'une telle manière que le barbe (33) se verrouille derrière le bord de l'orifice de la paroi de puits (20') tournée vers la patte de paumelle (14) et, en particulier, vient arriver sur la surface inclinée courbée vers l'extérieur (39) tournée vers la patte de paumelle du nez à crans (23'), qui est courbé vers l'extérieur de la paroi élastique de puits (20').

7. Porte selon la revendication 6,
**caractérisée en ce**
qu'au moins les orifices (36, 37) dans le chapeau vertical (6) et dans la paroi élastique de puits (20') ont la forme d'un trou en fente, et que la clé (32) a une forme adaptée ainsi qu'une épaule (34) tournée vers le barbe (33), entre ladite épaule et le barbe existe une distance qui est faiblement supérieure à la distance entre la surface extérieure du chapeau vertical (6) et la surface de la paroi élastique de puits (20') tournée vers la patte de paumelle (14), respectivement dans le champ ambiant des orifices (36, 37) y appartenant, si que lors du mouvement rotatif de la clé (32) après l'insertion du barbe (33) ledit barbe glisse le long du bord de l'orifice de la paroi de puits (20') tournée vers la patte de paumelle (14) et ladite épaule (34) le long du bord de la surface extérieure du chapeau vertical (6) et sur la surface inclinée (39) du nez à crans (23'), en poussant ledit nez hors de l'état d'arrêt avec la patte de paumelle (14), et que l'évidement (24) de la patte de paumelle (14) soit relié à l'arête avant de la patte de paumelle par l'intermédiaire d'une fente (42) permettant le passage de la clé (32), la surface de la patte de paumelle (14) qui avec le nez à crans (23') forme la fermeture à crans étant formée de deux côtés de la fente (42) sur le bord adjacent de l'évidement (24).

8. Porte selon l'une des revendications 1 à 7,
**caractérisée en ce**
que le ventail (2) est muni tout autour d'une feuillure (43).

9. Porte selon l'une des revendications 1 à 8,
**caractérisée en ce**
que les fentes d'insertion (30) prévues dans les deux chapeaux verticales (6) pour l'insertion des pattes de paumelle (14) dans les poches de paumelle (10) - et le cas échéant les orifices (36) pour l'insertion de la clé (32) - et les orifices pour l'engagement entre le piège et le verrou sont préalablement poinçonnées, et les derniers sont poinçonnées en tant que dans la surface intérieure du ventail (2) au côté des paumelles soit prévue un boulon de sécurité qui est arrangé d'une manière correspondante et qui engage, en état de fermeture, dans l'une des orifices pour la piège ou le verrou.
